# EUROPÄISCHE PATENTSCHRIFT

(11) **EP 1 686 072 B1**
(45) Veröffentlichungstag und Bekanntmachung des Hinweises auf die Patenterteilung: **18.11.2009**
(21) Anmeldenummer: 05450011.1
(22) Anmeldetag: 01.02.2005
(51) Int. Cl.: B65F 1/06, B65F 1/14, B65F 1/16

(54) **Einrichtung zur Sammlung von Gegenständen, wie Abfälllen, Schmutzwäsche u. dgl.**
Device for collecting articles such as wastes, dirty laundry and the like
Dispositif de collecte d'objets tels que déchets, le linge sale et analogues

(43) Veröffentlichungstag der Anmeldung: 02.08.2006
(73) Patentinhaber: Laher, Karl, 3503 Krems-Imbach (AT)
(72) Erfinder: Laher, Karl, 3503 Krems-Imbach (AT)
(74) Vertreter: Atzwanger, Richard

(56) Entgegenhaltungen:
- BE-A- 662 540
- DE-A- 19 713 297
- FR-A- 2 231 582
- GB-A- 2 279 551
- US-A- 5 119 957

## Beschreibung

Die gegenständliche Erfindung betrifft eine Einrichtung zur Sammlung von Gegenständen, wie Abfällen, Schmutzwäsche u.dgl., gemäß dem Oberbegriff des Anspruchs 1.

Es ist bekannt, zur Sammlung von Gegenständen, insbesondere von Müll, einen Container aus Metall oder aus Kunststoff vorzusehen, in welchen ein sackartiger Behälter, welcher aus einer Kunststofffolie, aus einem textilen Material oder aus Papier hergestellt ist, eingesetzt ist. Dabei werden die Gegenstände in den sackartigen Behälter eingebracht, welcher dann, wenn er gefüllt ist, aus dem Container entfernt und entsorgt wird.
Soferne nebeneinander mehrere Container vorgesehen sind, welche z.B. zur Aufnahme von Bioabfällen, von Glas, von Metall, von Kunststoffen und von Papier bestimmt sind, kann hierdurch eine Trennung der gesammelten Gegenstände erfolgen.

Bei bekannten derartigen Einrichtungen ist der in den Container eingesetzte sackartige Behälter mit seinem oberen Rand um den oberen Rand des Containers nach außen umgeschlagen. Eine Befestigung des sackartigen Behälters am Container ist deshalb nicht erforderlich, da der sackartige Behälter insbesondere dazu dient, den Container vor dessen Verschmutzung durch die gesammelten Abfälle zu schützen und der Container dazu dient, den mit Gegenständen befüllten Behälter aufzunehmen bzw. abzustützen.

Der gegenständlichen Erfindung liegt die Aufgabe zugrunde, eine Einrichtung zur Sammlung von Gegenständen unterschiedlicher Gruppen, insbesondere von Abfällen, mittels sackartiger Behälter zu schaffen, durch welche mehrere Bedingung erfüllt werden:
Einerseits sollen die sackartigen Behälter zugleich mit deren Inhalten entsorgbar sein und sollen sie wiederverwertbar sein, wobei jedoch kein Tragbehälter erforderlich sein soll. Hierfür müssen die oberen Ränder der Behälter in einem Tragrahmen den Erfordernissen entsprechend stabil und dessen ungeachtet leicht lösbar befestigt sein.
Andererseits sollen die sackartigen Behälter so am Tragrahmen befestigt sein, dass dieser durch die Gegenstände, wie Abfälle, nicht verschmutzt wird.
Weiters soll es möglich sein, die einzelnen Behälter in unterschiedlichen Ausmaßen befüllen zu können.

Aus der DE 19713297 A1 ist eine gattungsgemäße Einrichtung zur Sammlung von Gegenständen bekannt, bei welcher der Tragrahmen an seiner die Ausnehmungen umschließenden Berandung mit Abschrägungen ausgebildet ist, in welche gegengleich abgeschrägte Haltebügel einsetzbar sind, wobei sich die oberen Ränder der sackartigen Behälter zwischen diesen beiden Abschrägungen befinden. Es ist jedoch nicht gewährleistet, dass, bei steigender Befüllung der Behälter, die Behälter hinreichend gut befestigt sind.

Der gegenständlichen Erfindung liegt somit die Aufgabe zugrunde, eine Einrichtung zur Sammlung von Gegenständen zu schaffen, durch welche den bestehenden Erfordernissen entsprochen wird. Dies wird erfindungsgemäß dadurch erzielt, dass die Haltebügel, welche nahezu in sich geschlossen rahmenförmig oder ringförmig ausgebildet sind, mit einer Unterbrechung ausgebildet sind, sodass sie durch elastische Verformung verkleinerbar sind.

Vorzugsweise befindet sich der Tragrahmen innerhalb einer an der Oberseite eines Gehäuses, insbesondere eines Schrankes od. dgl., vorgesehenen Aussparung, wobei er vom Gehäuse abhebbar oder gegenüber diesem verschwenkbar ist.
Gemäß einer weiteren bevorzugten Ausführungsform ist in die im Gehäuse, insbesondere im Schrank od.dgl., vorgesehene Ausnehmung ein Halterahmen eingesetzt, an welchem der Tragrahmen zur Auflage kommt. Dabei kann zumindest ein Teil der Balken des Halterahmens mit einem nach außen abragenden Steg, welcher auf die Oberseite des Schrankes od.dgl. anliegt und mit einem nach innen abragenden Steg, auf welchen der Tragrahmen zur Auflage kommt, ausgebildet sein.

Weiters kann den Ausnehmungen mindestens eine Abdeckung zugeordnet sein, wobei diese Abdeckung und bzw. der Tragrahmen am Gehäuse verschwenkbar sein kann. Weiters kann die Abdeckung mittels eines Handhebels oder eines Fußhebels betätigbar sein.

Vorzugsweise ist das Gehäuse an einer Seitenwand mit einer Öffnung, insbesondere mit einer mittels einer Türe verschließbaren Öffnung, ausgebildet. Weiters kann der Tragrahmen gegenüber dem Gehäuse in angenähert horizontaler Richtung verstellbar sein, wofür insbesondere eine Teleskopführung vorgesehen ist. Schließlich kann der Tragrahmen mit nach oben abragenden Leisten ausgebildet sein, auf welchen ein mit einem gegengleichen Profil ausgebildeter Tragbügel aufsetzbar ist, wobei der obere Rand des sackartigen Behälters zwischen dem Tragrahmen und dem Tragbügel verklemmbar ist.

Der Gegenstand der Erfindung ist nachstehend anhand von mehreren in der Zeichnung dargestellten Ausführungsbeispielen näher erläutert. Es zeigen:
- Fig. 1: eine erste erfindungsgemäße Einrichtung, in schematischer und auseinander gezogener Darstellung;
- Fig.2: die Einrichtung gemäß Fig.1, in einer weiteren axonometrischen Darstellung;
- Fig.3: die erfindungsgemäße Einrichtung, in einem Schnitt nach der Linie III-III der Fig.2;
- Fig.4, 5: zwei Ausführungsvarianten der erfindungsgemäßen Einrichtung, jeweils in vertikalem Schnitt;
- Fig.6: eine zweite Ausführungsform einer erfindungsgemäßen Einrichtung, in axonometrischer Darstellung;
- Fig.7: eine dritte Ausführungsform einer erfindungsgemäßen Einrichtung, in axonometrischer Darstellung;
- Fig.8: eine vierte Ausführungsform einer erfindungsgemäßen Einrichtung, in vertikalem Schnitt sowie in teilweise abgebrochener Darstellung;
- Fig.9: eine fünfte Ausführungsform einer erfindungsgemäßen Einrichtung, gleichfalls in vertikalem Schnitt und in teilweise abgebrochener Darstellung;
- Fig.10 bis 18: die Ausführungsform gemäß den Fig.1 bis 6, 8 und 9, wobei ein zusätzlicher Halterahmen vorgesehen ist; und
- Fig.12a: ein Detail der Fig.12 in vergrößerter Darstellung.

Gemäß der in Fig.1 dargestellten Ausführungsform ist ein Schrank 1 vorgesehen, dessen Oberseite als in diesen einsetzbarer Tragrahmen 2 ausgebildet ist, welcher mit vier Ausnehmungen 21 versehen ist, in welche sackartige Behälter 4 zur Aufnahme von Gegenständen einsetzbar sind. Hierfür sind die Ränder der Ausnehmungen 21 mit nach innen abragenden Leisten 22 ausgebildet. Anstelle der Leisten 22 können die inneren Berandungen der Ausnehmungen mit Nuten ausgebildet sein. Die sackartigen Behälter 4 sind z.B. aus einer Kunststoff-Folie, aus einem Textilgewebe oder aus Papier hergestellt.

Den Ausnehmungen 21 des Tragrahmens 2 sind elastisch verformbare Haltebügel 3 zugeordnet, welche in die Ausnehmungen 21 so einsetzbar sind, daß sie auf den Leisten 22 zur Auflage kommen. Zu deren Verformbarkeit sind die Haltebügel 3 rahmenförmig ausgebildet, wobei einer der Schenkel 31 unterbrochen ist, sodass die Haltebügel 3 durch elastische Verformung verkleinert werden können.

Den Haltebügeln 3 sind die sackartigen Behälter 4 zugeordnet, welche mit ihrem oberen Rand über die Haltebügel 3 gezogen und nach innen eingeschlagen werden.
Schließlich ist eine mit einem Handgriff 51 ausgebildete Abdeckung 5 vorgesehen, durch welche die Ausnehmungen 21 abdeckbar sind. Anstelle eines Handgriffes können z.B. auch ein Saugnapf oder eine Griffmulde vorgesehen sein.

Gemäß den Darstellungen der Fig.2 und 3 sind zwei der Haltebügel 3 in den Tragrahmen 2 eingesetzt, wogegen zwei Haltebügel 3 noch nicht eingesetzt sind.
Wie weiters aus Fig.3 ersichtlich ist, liegt der Tragrahmen 2 auf einer von den inneren Wandungen des Schrankes 1 nach innen abragenden Leiste 13 auf.
Wie dies in Fig.4 dargestellt ist, kann die Abdeckung 5 am Schrank 1 mittels eines Scharniers 52 verschwenkbar befestigt sein. Auch der Tragrahmen 2 kann am Schrank 1 mittels eines Scharniers verschwenkbar befestigt sein.
Gemäß Fig.5 kann jeder Ausnehmung 21 eine gesonderte Abdeckung 5a zugeordnet sein.

Bei den anhand der Fig.1 bis 5 dargestellten Ausführungsformen einer erfindungsgemäßen Einrichtung werden die leeren Behälter 4 durch die Durchbrechungen 21 hindurch in den Schrank 1 eingesetzt und werden deren obere Bereiche mittels der Haltebügel 3 und der Leisten 22 bzw. der in diesen vorgesehenen Nuten gegenüber den Tragrahmen 2 verklemmt, wodurch sie in den Tragrahmen 2 gehalten werden. Hierauf können sie mit unterschiedlichen Gegenständen befüllt werden.

Sobald die gefüllten Behälter 4 entfernt werden sollen, um die in diesen enthaltenen Gegenstände entsorgen zu können, werden die Haltebügel 3 von den Leisten 22 bzw. Nuten gelöst und abgenommen. Hierauf kann der Tragrahmen 2 abgehoben bzw. hochgeschwenkt werden, wodurch die befüllten Behälter 4 aus dem Schrank 1 gehoben werden können. In der Folge können in den Schrank 1 wieder leere Behälter 4 eingesetzt werden.

Wie dies weiters in Fig.6 dargestellt ist, kann der Schrank 1 an seiner Vorderseite mit einer Türe 11 ausgebildet sein. Bei dieser Ausführungsform brauchen die befüllten Behälter 4, sobald die Haltebügel 3 vom Tragrahmen 2 entfernt worden sind, nicht aus dem Schrank 1 herausgehoben zu werden, sondern können sie aus dem Schrank 1 seitlich herausgenommen werden.
Bei der Ausführungsform gemäß Fig. 7 ist der Tragrahmen 2 mittels einer Teleskopführung 12 seitlich aus dem Schrank 1 heraus bewegbar, wobei die befüllten Behälter 4 dann entnommen werden können, sobald die Haltebügel 3 vom Tragrahmen 2 abgehoben worden sind.

Bei der Ausführungsform gemäß Fig.8 ist der Tragrahmen 2 mit nach oben offenen Nuten 23 ausgebildet, welchen U-profilierte Haltebügel 3a zugeordnet sind. Sobald die leeren Behälter 4 in die Ausnehmungen 21 eingesetzt worden sind, werden deren obere Ränder in die Nuten 23 eingelegt und werden sie mittels der Haltebügel 3a, welche aufgesetzt werden, am Tragrahmen 2 befestigt. Sobald die befüllten Behälter 4 aus dem Schrank 1 entnommen werden sollen, werden die Haltebügel 3a entfernt und wird der Tragrahmen 2 nach oben abgehoben oder hochgeschwenkt. Auch hierbei sind den Öffnungen 21 Abdeckungen 5a zugeordnet.
Die Ausführungsform gemäß Fig.9 unterscheidet sich von der Ausführungsform gemäß Fig.8 dadurch, dass der Tragrahmen 2 am Schrank 1 befestigt ist. Um dabei die befüllten Behälter 4 leichter entnehmen zu können, kann der Schrank 1 mit einer seitlichen Türe ausgebildet sein.

Ergänzend wird darauf verwiesen, dass die Ausnehmungen 21 auch rund oder oval begrenzt sein können, wobei die Haltebügel 3 eine dementsprechende Form aufweisen. Maßgeblich ist dabei jedenfalls, dass die Haltebügel 3 elastisch verformbar sind, um in die Ausnehmungen 21 eingesetzt werden zu können, wobei sie auf den Leisten 22 zur Auflage kommen. Hierbei werden die sackartigen Behälter 4 zwischen den Haltebügeln 3 und den Ausnehmungen 21 verklemmt, wodurch diese auch dann, wenn sie teilweise oder vollständig mit Gegenständen gefüllt sind, in ihrer Lage gehalten werden.

Soferne der Tragrahmen 2 nur von oben her zugänglich ist, werden die befüllten sackartigen Behälter 4 aus dem Schrank 1 nach oben herausgehoben. Soferne jedoch der Tragrahmen 2 auch an seiner Unterseite zugänglich ist, können die sackartigen Behälter 4, sobald die Haltebügel 3a gelöst worden sind, nach unten abgezogen werden. Durch eine Teleskopführung 12 gemäß der in Fig.7 dargestellten Ausführungsform, mittels welcher die sackartigen Behälter 4 gegenüber dem Tragrahmen 2 seitlich verschiebbar sind, wird die Entfernung der befüllten sackartigen Behälter 4 besonders erleichtert.

Der Schrank 1 kann anstelle einer seitlichen Schranktüre auch mit einem Rollvorhang oder mit einer Schiebetüre ausgebildet sein. Anstelle des Schrankes kann der Tragrahmen auch an einem einklappbaren Traggestell vorgesehen sein.
Eine derartige Einrichtung kann insbesondere zur Sammlung von Müll, welcher nach seinen stofflichen Eigenschaften getrennt ist, verwendet werden. Sie ist jedoch auch für die Sammlung von anderen Gegenständen, wie von Kleidungsstücken, geeignet.

Wie dies in Fig.10 dargestellt ist, besteht weiters die Möglichkeit, zur Befestigung des Tragrahmens 2 am Schrank 1 einen zusätzlichen Halterahmen 14 vorzusehen, dessen Seitenbalken im Querschnitt einen vertikalen Steg 14a und zwei von diesem horizontale Stege 14b und 14c aufweisen. Dabei kommt der obere horizontale Steg 14b auf die Oberseite des Schrankes 1 zur Auflage, verläuft der vertikale Steg 14a parallel zur Berandung 10 des Schrankes 1 und ragt der untere horizontale Steg 14c vom Halterahmen 14 nach innen ab. Auf den Steg 14c kommt der Tragrahmen 2 zur Auflage.

Der besondere Vorteil dieser Ausbildung besteht darin, dass die obere Öffnung des Schrankes 1 mit keinen Leisten bzw. Nuten ausgebildet zu sein braucht, welche in der Herstellung aufwendig sind. Vielmehr braucht in einem zur Verfügung stehendes Möbelstück nur eine Öffnung hergestellt zu werden, welche die nicht profilierte Berandung 10 aufweist. Zur Auflage des Tragrahmens 2 für die sackartigen Behälter 4 dient der zusätzliche Halterahmen 14, welcher als Bestandteil der gesamten Einrichtung vorgefertigt ist.

Die Fig.11 bis 16 zeigen die Ausführungsformen gemäß den Fig.2 bis 6 und 8, wobei jeweils zusätzlich ein Halterahmen 14 vorgesehen ist. Mittels eines solchen zusätzliche Halterahmens 14 kann in einfacher Weise ein Schrank 1 od.dgl. dadurch nachträglich mit einer erfindungsgemäßen Einrichtung ausgebildet werden, dass in der Deckplatte des Schrankes 1 eine Ausnehmung hergestellt wird, in welche eine mit einem Halterahmen 14 ausgebildete erfindungsgemäße Einrichtung eingesetzt wird.

In den Fig.18 und 19 ist eine Variante der Ausführungsform gemäß den Fig.16 und 17 dargestellt, gemäß welcher der Tragrahmen 2 mit einer nach innen abragenden Tragleiste 24 ausgebildet ist, auf welcher die Haltebügel 3 zur Auflage kommen.

Ergänzend wird darauf verwiesen, dass die Abdeckungen 5 bzw. 5a an ihrer Berandung mit einer Dichtungsleiste ausgebildet sein können.

## Patentansprüche

1. Einrichtung zur Sammlung von Gegenständen, wie Abfällen, Schmutzwäsche u.dgl., bestehend aus einem Tragrahmen (2), welcher mit mehreren Ausnehmungen (21) ausgebildet ist, in welche jeweils ein aus einer Kunststofffolie, aus einem Textilgewebe, aus Papier od. dgl. hergestellter sackartiger Behälter (4) einsetzbar und am Tragrahmen (2) befestigbar ist, wobei der Tragrahmen (2) an den die Ausnehmungen (21) umschließenden Berandungen ringsumlaufend mit vorspringenden Leisten (22,24), Nuten (23) od.dgl. ausgebildet ist, in welche den sackartigen Behältern (4) zugeordnete Haltebügel (3) einsetzbar sind, wobei die oberen Ränder der sackartigen Behälter (4) zwischen den Haltebügeln (3) und den am Tragrahmen (2) vorgesehenen Leisten (22,24), Nuten (23) od.dgl. verklemmbar sind, **dadurch gekennzeichnet, dass** die Haltebügel (3), welche nahezu in sich geschlossen rahmenförmig oder ringförmig ausgebildet sind, mit einer Unterbrechung ausgebildet sind, sodass sie durch elastische Verformung verkleinerbar sind.

2. Einrichtung nach Patentanspruch 1, **dadurch gekennzeichnet, dass** sich der Tragrahmen (2) innerhalb einer an der Oberseite eines Gehäuses, insbesondere eines Schrankes (1) od. dgl., vorgesehenen Aussparung befindet, wobei er vom Gehäuse abhebbar oder gegenüber diesem verschwenkbar ist.

3. Einrichtung nach Patentanspruch 2, **dadurch gekennzeichnet, dass** in die im Schrank (1) od.dgl. vorgesehene Ausnehmung ein Halterahmen (14) eingesetzt ist, an welchen der Tragrahmen (2) zur Auflage kommt.

4. Einrichtung nach Patentanspruch 3, **dadurch gekennzeichnet, dass** zumindest ein Teil der Balken des Halterahmens (14) mit einem nach außen abragenden Steg (14b), welche auf die Oberseite des Schrankes (1) od.dgl. anliegt und mit einem nach innen abragenden Steg (14c), auf welchen der Tragrahmen (2) zur Auflage kommt, ausgebildet ist.

5. Einrichtung nach einem der Patentansprüche 1 bis 4, **dadurch gekennzeichnet, dass** den Ausnehmungen (21) mindestens eine Abdeckung (5) zugeordnet ist.

6. Einrichtung nach Patentanspruch 5, **dadurch gekennzeichnet, dass** die Abdeckung (5) und bzw. oder der Tragrahmen (2) am Gehäuse, insbesondere dem Schrank (1), verschwenkbar ist.

7. Einrichtung nach Patentanspruch 6, **dadurch gekennzeichnet, dass** die Abdeckung (5) mittels eines Handhebels oder eines Fußhebels betätigbar ist.

8. Einrichtung nach einem der Patentansprüche 2 bis 7, **dadurch gekennzeichnet, dass** das Gehäuse, insbesondere der Schrank (1), an einer Seitenwand mit einer Öffnung, insbesondere mit einer mittels einer Türe verschließbaren Öffnung, ausgebildet ist.

9. Einrichtung nach Patentanspruch 8, **dadurch gekennzeichnet, dass** der Tragrahmen (2) gegenüber dem Gehäuse, insbesondere dem Schrank (1), in angenähert horizontaler Richtung verstellbar ist, wofür insbesondere eine Teleskopführung vorgesehen ist.

10. Einrichtung nach einem der Patentansprüche 1 bis 9, **dadurch gekennzeichnet, dass** der Tragrahmen (2) mit nach oben abragenden Leisten ausgebildet ist, auf welchen ein mit einem gegengleichen Profil ausgebildeter Tragbügel (3a) aufsetzbar ist, wobei der obere Rand des sackartigen Behälters (4) zwischen dem Tragrahmen (2) und dem Tragbügel (3a) verklemmbar ist.

## Claims

1. An apparatus for collecting articles, such as refuse, dirty washing and the like, consisting of a supporting frame (2), which is provided with a plurality of holes (21), into which in each case one bag-like container (4) made from a plastics film, from a textile fabric, from paper or the like may be inserted and fastened to the supporting frame (2), the supporting frame (2) being surrounded at the edges enclosing the holes (21) by protruding strips (22, 24), grooves (23) or the like, into which holding clips (3) associated with the bag-like containers (4) may be inserted, the upper edges of the bag-like containers (4) being grippable between the holding clips (3) and the strips (22, 24), grooves (23) or the like provided on the supporting frame (2), **characterised in that** the holding clips (3), which are of virtually continuous, frame-like or annular construction, are provided with an interruption, such that they may be made smaller by resilient deformation.

2. An apparatus according to claim 1, **characterised in that** the supporting frame (2) is located inside a hole provided at the top of a housing, in particular a cupboard (1) or the like, and is capable of being lifted out of the housing or pivoted relative thereto.

3. An apparatus according to claim 2, **characterised in that** a holding frame (14) on which the supporting frame (2) comes to rest is inserted into the hole provided in the cupboard (1) or the like.

4. An apparatus according to claim 3, **characterised in that** at least a part of the batons of the holding frame (14) is provided with an outwardly projecting web (14b), which rests on the top of the cupboard (1) or the like, and with an inwardly projecting web (14c), on which the supporting frame (2) comes to rest.

5. An apparatus according to any one of claims 1 to 4, **characterised in that** at least one cover (5) is associated with the holes (21).

6. An apparatus according to claim 5, **characterised in that** the cover (5) and/or the supporting frame (2) may be pivoted on the housing, in particular the cupboard (1).

7. An apparatus according to claim 6, **characterised in that** the cover (5) may be actuated by means of a hand lever or a pedal.

8. An apparatus according to any one of claims 2 to 7, **characterised in that** the housing, in particular the cupboard (1), is formed on one side wall with an opening, in particular with an opening closable by means of a door.

9. An apparatus according to claim 8, **characterised in that** the supporting frame (2) may be adjusted relative to the housing, in particular the cupboard (1), in an approximately horizontal direction, for which purpose in particular a telescopic guide is provided.

10. An apparatus according to any one of claims 1 to 9, **characterised in that** the supporting frame (2) is provided with upwardly projecting strips, on which a retaining clip (3a) of mating profile may be positioned, the upper edge of the bag-like container (4) being capable of being gripped between the supporting frame (2) and the retaining clip (3a).

## Revendications

1. Dispositif de collecte d'objets tels que des ordures, du linge sale, etc., composé d'un cadre porteur (2) pourvu de plusieurs évidements (21) dans chacun desquels un récipient en forme de sac (4) fabriqué à partir d'un film de matière plastique, d'un tissu textile, de papier, etc. peut être placé et peut être fixé au cadre (2), le cadre porteur (2) étant pourvu sur tout son pourtour, sur les bords qui entourent les évidements (21), de rebords saillants (22, 24), de rainures (23) ou d'éléments similaires dans lesquels peuvent être placés des étriers de fixation (3) associés aux récipients en forme de sacs (4), les bords supérieurs des récipients en forme de sacs (4) étant aptes à être fixés par serrage entre les étriers (3) et les rebords (22, 24), rainures (23) ou éléments similaires prévus sur le cadre (2),
**caractérisé en ce que** les étriers de fixation (3), qui ont la forme de cadres ou d'anneaux quasiment fermés sur eux-mêmes, sont pourvus d'un interruption, de sorte qu'ils sont aptes à diminuer par déformation élastique.

2. Dispositif selon la revendication 1, **caractérisé en ce que** le cadre porteur (2) se trouve à l'intérieur d'une ouverture prévue sur le côté supérieur d'un boîtier, en particulier d'un meuble (1) ou d'un élément similaire, étant précisé qu'il est apte à être soulevé de ce boîtier ou à pivoter vers celui-ci.

3. Dispositif selon la revendication 2, **caractérisé en ce qu'**un cadre de fixation (14) contre lequel le cadre porteur (2) vient en appui est prévu dans l'évidement du meuble (1) ou de l'élément similaire.

4. Dispositif selon la revendication 3, **caractérisé en ce qu'**une partie au moins des éléments du cadre de fixation (14) sont pourvus d'un rebord (14b) saillant vers l'extérieur qui est appliqué sur le côté supérieur du meuble (1) ou de l'élément similaire, et d'un rebord (14c) saillant vers l'intérieur sur lequel le cadre porteur (2) vient en appui.

5. Dispositif selon l'une des revendications 1 à 4, **caractérisé en ce qu'**au moins un couvercle (5) est associé aux évidements (21).

6. Dispositif selon la revendication 5, **caractérisé en ce que** le couvercle (5) et /ou le cadre porteur (2) sont aptes à pivoter sur le boîtier, en particulier sur le meuble (1).

7. Dispositif selon la revendication 6, **caractérisé en ce que** le couvercle (5) est apte à être actionné à l'aide d'une manette ou d'une pédale.

8. Dispositif selon l'une des revendications 2 à 7, **caractérisé en ce que** le boîtier, en particulier le meuble (1), est pourvu sur une paroi latérale d'une ouverture, en particulier une ouverture apte à être fermée par une porte.

9. Dispositif selon la revendication 8, **caractérisé en ce que** le cadre porteur (2) est apte à être déplacé par rapport au boîtier, en particulier par rapport au meuble (1), dans un sens approximativement horizontal, et il est prévu pour cela en particulier un guidage télescopique.

10. Dispositif selon l'une des revendications 1 à 9, **caractérisé en ce que** le cadre porteur (2) est pourvu de pattes saillant vers le haut sur lesquelles peut être posé un étrier porteur (3a) présentant un profil opposé correspondant, le bord supérieur du récipient en forme de sac (4) étant apte à être fixé par serrage entre le cadre porteur (2) et l'étrier porteur (3a).
